# EUROPÄISCHE PATENTSCHRIFT

(11) **EP 1 186 734 B1**
(45) Veröffentlichungstag und Bekanntmachung des Hinweises auf die Patenterteilung: **20.07.2005**
(21) Anmeldenummer: 01120636.4
(22) Anmeldetag: 21.08.2001
(51) Int. Cl.: E05B 17/00, E05B 65/20

(54) **Betätigungsanordnung für eine Fahrzeugtür**
Driving system for a vehicle door
Système d'actionnement pour une porte de véhicule

(30) Priorität: 09.09.2000 DE 10044757
(43) Veröffentlichungstag der Anmeldung: 13.03.2002
(73) Patentinhaber: DaimlerChrysler AG, 70567 Stuttgart (DE)
(72) Erfinder: Schaible, Kurt, 71134 Aidlingen-Dachtel (DE); Schröder, Wolfram, Tuscaloosa, Alabama 35405 (US); Schuler, Eckart, 71065 Sindelfingen (DE); Waschitschek, Franz, 71065 Sindelfingen (DE)

(56) Entgegenhaltungen:
- EP-A- 0 592 341
- EP-A- 0 646 688
- DE-A- 19 516 848

## Beschreibung

Die Erfindung betrifft eine Betätigungsanordnung für eine Fahrzeugtür nach dem Oberbegriff des Patentanspruchs 1.

Aus der EP 0 592 341 B1 ist bereits eine Betätigungsanordnung für eine Fahrzeugtür bekannt, bei der durch Ausschwenken einer Griffplatte eine Entriegelung der Fahrzeugtür erfolgt. Dabei deckt die Griffplatte eine in der Kraftfahrzeugtür eingelassene Griffmulde teilweise ab, so daß ein einfaches Hintergreifen der Griffplatte ermöglicht wird. Für das Blockieren der Fahrzeugtür ist ein seitlich der Griffplatte angeordneter Schließzylinder vorgesehen, der in eine Durchtrittsöffnung eines als Abdeckblende ausgebildeten Rahmens hineinragt.

Durch die Anordnung des Schließzylinders neben der Griffplatte bzw. neben der Griffmulde benötigen derartige Anordnungen einen relativ großformatigen Einbauraum. Des weiteren müssen Toleranzen zwischen Fahrzeugtür, Rahmen und Griffplatte ausgeglichen werden.

Der Erfindung liegt die Aufgabe zugrunde, eine Betätigungsanordnung für eine Kraftfahrzeugtür zu entwickeln, bei der bei gleichbleibender Funktionalität eine kompaktere Gestaltung derselben möglich ist.

Die Aufgabe wird erfindungsgemäß durch die Merkmale des Patentanspruchs 1 gelöst.

Vorteilhafte Ausgestaltungen ergeben sich aus den Unteransprüchen.

Die Anordnung des Schließzylinders in Überdeckungsbereich mit der Griffplatte ermöglicht es, auf eine rahmenförmige Blende vollständig zu verzichten. Des weiteren läßt sich so eine mittige Anordnung des Schließzylinders in der Griffplatte erzielen, die besonders bei Betätigungsanordnungen von Heckklappen gewünscht sein kann.

Gemäß einer bevorzugten Ausführungsform weist die Griffmulde eine ovale Form auf, wobei die Griffplatte etwa eine Breitenhälfte der Griffmulde abdeckt.

Bei einer mittigen Anordnung des Schließzylinders in der Griffplatte sind auf der Rückseite der Griffplatte zwei Hebelarme angeordnet, die eine stabile Lagerung der Griffplatte ermöglichen.

Die Hebelarme durchdringen vorteilhafterweise die Griffmulde im Überdeckungsbereich mit der Griffplatte, wobei die dafür notwendigen Aussparungen in diesem Bereich besonders geschützt und für die Bedienperson nicht sichtbar angeordnet sind.

Eine in die Aussparung eingepaßte Dichtung dient neben dem Schutz vor Schmutz und Spritzwasser auch als Anschlag für die Griffplatte in deren Ruhestellung.

Für das Verschwenken der Griffplatte sind die Hebelarme über eine Schwenkachse miteinander verbunden, die etwa parallel zur Unterkante der Griffplatte verläuft und oberhalb der Griffmulde angeordnet ist. Dadurch bedingt, weisen die Hebelarme in ihrem Längsschnitt eine hakenähnliche bzw. c-förmig gekrümmte Form auf.

Durch eine Federbelastung der schwenkbar gelagerten Griffplatte erfolgt nach deren Betätigung ein selbsttätiges Zurückschwenken in ihre Ruhestellung.

Für die Anpassung der Griffplatte an die Karosseriefarbe ist eine Abdeckblende auf der Griffplatte befestigt, die bei Bedarf oder Beschädigung auf einfache Weise ausgetauscht werden kann.

In einer bevorzugten Ausführungsform ist die Abdeckblende auf die Griffplatte aufgeklipst.

Weitere Ausgestaltungen der Erfindung werden im folgenden anhand der Zeichnung näher erläutert. Dabei zeigen:
- Fig. 1: eine Übersichtsdarstellung eines Kraftwagens in einer Ansicht von hinten,
- Fig. 2: eine vergrößerte Darstellung der Betätigungsanordnung gemäß Fig. 1,
- Fig. 3: eine Schnittdarstellung nach Linie III-III gemäß Fig. 2,
- Fig. 4: eine Ansicht der Betätigungsanordnung schräg von der Seite mit teilweise ausgeschwenkter Griffplatte,
- Fig. 5: eine Ansicht der Betätigungsanordnung schräg von der Seite mit vollständig ausgeschwenkter Griffplatte

In Fig. 1 ist ein Kraftwagen 1 in einer Ansicht von hinten dargestellt, wobei dessen Heckklappe 2 an einem oberen Dachrahmen 3 angelenkt ist.
Für das Entriegeln bzw. Öffnen der Heckklappe 2 ist eine Betätigungsanordnung 4 mittig im unteren Bereich 5 der Heckklappe 2 angeordnet. Durch entsprechendes Verschwenken einer Griffplatte 6 der Betätigungsanordnung 4 wird die Heckklappe 2 entriegelt und kann durch die Bedienperson nach oben aufgeklappt werden.

In Fig. 2 ist die Betätigungsanordnung 4 vergrößert im Detail dargestellt. In der oberen Hälfte einer oval geformten, horizontal verlaufenden Griffmulde 7 ist die Griffplatte 6 angeordnet, so daß die untere Hälfte als Eingriffsbereich 8 ausgebildet ist. Etwa in der Mitte der Griffplatte 6 ist eine Durchtrittsöffnung 9 für einen eine Schlüsseleinstecköffnung 10 aufweisenden Schließzylinder 11 angeordnet.

Die die Griffplatte 6 zum Eingriffsbereich 8 abschließende Kante 12 ist an der zur Griffmulde 7 gewandten Rückseite mit einem Fingerschutz 13 versehen, damit die Bedienperson nicht ungewollt mit ihren Fingerspitzen in den Bereich von beidseitig des Schließzylinders 11 angeordneten Hebelarmen 14 und 15 bzw. des Schließzylinders 11 eingreifen kann.

Die Hebelarme 14 und 15 sind an der Rückseite der Griffplatte 6 befestigt, wobei die Hebelarme 14 und 15, wie insbesondere aus der Schnittdarstellung in Fig. 3 hervorgeht, hakenförmig ausgebildet sind. Die C-förmige Kontur der Griffmulde 7 wird durch Tiefziehen der Karosserieaußenhaut 16 gebildet, die in diesem Ausführungsbeispiel aus Kunststoff gefertigt ist. Zur Verstärkung der Griffmulde 7 ist ein Innenteil 17 vorgesehen, das an der Innenseite der Karosserieaußenhaut 16 befestigt und mit einem elastomeren Material 18 abgedichtet ist. Die gestrichelt angedeutete Kontur 19 stellt eine mögliche Griffmulde 7' für eine alternativ vorgesehene Karosserieaußenhaut aus Metallblech dar.

Die Griffmulde 7 weist für den Hebelarm 15 im Überdeckungsbereich der Griffplatte 6 eine Aussparung 20 auf, die mit einer Dichtung 21 das Eindringen von Schmutz oder Spritzwasser verhindert. Gleichzeitig liegt an der Dichtung 21 ein Anschlag 22 des Hebelarms 15 an, so daß die Griffplatte 6 in ihrer Ruhestellung gehalten ist und flächenbündig zur Karosserieaußenhaut 16 anliegt.

Oberhalb der Griffmulde 7 und hinter der Karosserieaußenhaut 16 ist der Hebelarm 15 in einer Schwenkachse 23 drehbar gelagert. Die horizontale Schwenkachse 23 erstreckt sich senkrecht zur Papierebene und verbindet den Hebelarm 15 mit dem Hebelarm 14.

Die Schwenkachse 23 ist mit einer nicht dargestellten Feder schwenkbeaufschlagt, so daß nach dem Ausschwenken der Griffplatte 6 gemäß Pfeil A in die strichpunktiert angedeutete Position ein automatisches Rückschwenken in die Ausgangsstellung erfolgt. Die Lagerung der Schwenkachse 23 erfolgt über ein Trägerteil 24, das mittels eines Flansches 25 an der Griffmulde 7 befestigt ist. Zur Abdichtung ist der Flansch 25 mit einem Dichtring 26 versehen.

Auf die Griffplatte 6 ist eine Abdeckblende 27 aufgeklipst, um je nach Bedarf unterschiedliche Farbvarianten zu erzielen. Für die Verklipsung weist die Abdeckblende 27 an ihrer oberen Kante Aufnahmen 28 auf, in die angeformte Haltenasen 29 der Griffplatte 6 eingreifen. Die Montage gestaltet sich somit denkbar einfach.

Zur Veranschaulichung der Funktionsweise der Betätigungsanordnung 4 ist der sich räumlich oberhalb der Papierebene befindende Schließzylinder 11 mit einer Strich-Punkt-Punkt-Linie angedeutet.

Wie insbesondere aus den Fig. 4 und 5 ersichtlich wird die Griffplatte 6 beim Ausschwenken mit ihrer Durchtrittsöffnung 9 über den axial unbeweglichen Schließzylinder 11 bewegt. Da der Schließzylinder 11 etwa parallel zur Tangente der Kreisbahn angeordnet ist, welche die Durchtrittsöffnung 9 beim Verschwenken der Griffplatte 6 beschreibt, kann der Ringspalt zwischen der Durchtrittsöffnung 9 und dem Schließzylinder 11 entsprechend gering gehalten werden.

## Patentansprüche

1. Betätigungsanordnung für eine Fahrzeugtür, mit einer Griffplatte (6), die zum Entriegeln der Tür um eine im Bereich einer ihrer Längsseiten verlaufende Achse schwenkbar ist und eine zugehörige Griffmulde (7) teilweise überdeckt, und mit einem der Griffplatte (6) zugeordneten, axial unbeweglich gehaltenen Schließzylinder (11), der sich quer zur Schwenkachse der Griffplatte (6) erstreckt und mit seinem die Schlüsseleinstecköffnung (10) aufweisenden Ende in eine runde Durchtrittsöffnung (9) einer Abdeckblende (27) hineinragt,
**dadurch gekennzeichnet,**
**daß** der Schließzylinder (11) im Überdeckungsbereich mit der Griffplatte (6) angeordnet und die Griffplatte (6) mit der Durchtrittsöffnung (9) für den Schließzylinder (11) versehen ist.

2. Betätigungsanordnung nach Anspruch 1,
**dadurch gekennzeichnet,**
**daß** die Griffmulde (7) eine ovale Form aufweist und etwa zur Hälfte in ihrer lichten Querschnittsbreite von der Griffplatte (6) überdeckt ist.

3. Betätigungsanordnung nach Anspruch 1,
**dadurch gekennzeichnet,**
**daß** die Durchtrittsöffnung (9) für den Schließzylinder (11) mittig in der Griffplatte (6) angeordnet ist.

4. Betätigungsanordnung nach Anspruch 1,
**dadurch gekennzeichnet,**
**daß** beidseitig der mittigen Durchtrittsöffnung (9) zwei Hebelarme (14, 15) von der Rückseite der Griffplatte (6) abstehen.

5. Betätigungsanordnung nach Anspruch 4,
**dadurch gekennzeichnet,**
**daß** die Hebelarme (14, 15) eine jeweils im Überdeckungsbereich mit der Griffplatte (6) angeordnete Aussparung (20) der Griffmulde (7) durchsetzen.

6. Betätigungsanordnung nach Anspruch 5,
**dadurch gekennzeichnet,**
**daß** in die Aussparungen (20) eine Dichtung (21) eingesetzt ist, an der in Ruhestellung der Griffplatte (6) ein Anschlag (22) des zugeordneten Hebelarms (15) anliegt.

7. Betätigungsanordnung nach Anspruch 6,
**dadurch gekennzeichnet,**
**daß** die freien Enden der Hebelarme (14, 15) durch eine Schwenkachse (23) verbunden und durch ein an einem Innenteil (17) der Kraftfahrzeugtür (7) befestigtes Trägerteil (24) hinter der Griffmulde (7) gelagert sind.

8. Betätigungsanordnung nach Anspruch 1,
**dadurch gekennzeichnet,**
**daß** die Griffplatte (6) gegen eine federnde Rückstellkraft ausschwenkbar ist.

9. Betätigungsanordnung nach Anspruch 1,
**dadurch gekennzeichnet,**
**daß** auf der Griffplatte (6) eine Abdeckblende (27) befestigt ist.

10. Betätigungsanordnung nach Anspruch 9,
**dadurch gekennzeichnet,**
**daß** die Griffplatte (6) mit Haltenasen (29) versehen ist, die in Aufnahmen (28) der Abdeckblende (27) eingreifen.

## Claims

1. An actuating arrangement for a vehicle door, having a grip plate (6) which can be pivoted about an axis running in the area of one of its longitudinal sides in order to unlock the door and partially covers a corresponding grip recess (7), and having a lock cylinder (11) assigned to the grip plate (6) which is held such that it is fixed axially and extends at right angles to the axis of pivoting of the grip plate (6), one end facing the key insertion opening (10) projecting into a round opening (9) in a dummy cover (27),
**characterised in that**
the lock cylinder (11) is positioned in the area covered by the grip plate (6) and the grip plate (6) is provided with the opening (9) for the lock cylinder (11).

2. An actuating arrangement in accordance with claim 1,
**characterised in that**
the grip recess (7) is oval in shape and approximately half of the clear width of its cross-section is covered by the grip plate (6).

3. An actuating arrangement in accordance with claim 1,
**characterised in that**
the opening (9) for the lock cylinder (11) is positioned centrally in the grip plate (6).

4. An actuating arrangement in accordance with claim 1,
**characterised in that**
two lever arms (14, 15) project from the back of the grip plate (6) on either side of the central opening (9).

5. An actuating arrangement in accordance with claim 4,
**characterised in that**
the lever arms (14, 15) each pass through an opening (20) in the grip recess (7) positioned in the area covered by the grip plate (6).

6. An actuating arrangement in accordance with claim 5,
**characterised in that**
inserted into each of the openings (20) is a seal (21) against which lies a stop (22) on the relevant lever arm (15) when the grip plate (6) is in the idle position.

7. An actuating arrangement in accordance with claim 6,
**characterised in that**
the free ends of the lever arms (14, 15) are connected by a swivel pin (23) and mounted behind the grip recess (7) by means of a supporting part (24) fixed to an inner part (17) of the vehicle door (7).

8. An actuating arrangement in accordance with claim 1,
**characterised in that**
the grip plate (6) can be pivoted against a spring restoring force.

9. An actuating arrangement in accordance with claim 1,
**characterised in that**
fixed to the grip plate (6) is a dummy cover.

10. An actuating arrangement in accordance with claim 9,
**characterised in that**
the grip plate (6) is provided with retaining noses (29) which engage in receivers (28) in the dummy cover (27).

## Revendications

1. Dispositif d'actionnement pour une portière de véhicule, avec une plaque de saisie (6) susceptible de pivoter pour le déverrouillage de la portière autour d'un axe s'étendant dans la zone de l'un de ses côtés longitudinaux, et recouvre partiellement une auge de saisie (7) afférente, et avec un cylindre de fermeture (11) immobile axialement, associé à la plaque de saisie (6) et s'étendant transversalement par rapport à l'axe de pivotement de la plaque de saisie (6) et pénétrant avec son extrémité présentant l'ouverture d'enfichage de clé (10) dans une ouverture de passage (9) ronde, d'un écran de recouvrement (27),
**caractérisé en ce que** le cylindre de fermeture (11) est disposé dans la zone de recouvrement avec la plaque de saisie (6), et la plaque de saisie (6) est munie de l'ouverture de passage (6) pour le cylindre de fermeture (11).

2. Dispositif d'actionnement selon la revendication 1, **caractérisé en ce que** l'auge de saisie (7) présente une forme ovale et est recouverte, au moins en moitié dans sa largeur libre de section transversale, par la plaque de saisie (6).

3. Dispositif d'actionnement selon la revendication 1, **caractérisé en ce que** l'ouverture de passage (9) pour le cylindre de fermeture (11) est disposée centralement dans la plaque de saisie (6).

4. Dispositif d'actionnement selon la revendication 1, **caractérisé en ce que** deux bras de levier (14, 15) font saillie de la face arrière de la plaque de saisie (6), des deux côtés de l'ouverture de passage (9) centrale.

5. Dispositif d'actionnement selon la revendication 4, **caractérisé en ce que** les bras de levier (14, 15) traversent un évidemment (20), chaque fois disposé dans la zone de recouvrement avec la plaque de saisie (6), de l'auge de saisie (7).

6. Dispositif d'actionnement selon la revendication 5, **caractérisé en ce que**, dans les évidements (20), est inséré un joint d'étanchéité (21) sur lequel une butée (22) du bras de levier (15) associé appuie, lorsque la plaque de saisie (6) est en position de repos.

7. Dispositif d'actionnement selon la revendication 6, **caractérisé en ce que** les extrémités libres des bras de levier (14, 15) sont reliées par un axe de pivotement (23) et montées en palier, au moyen d'une partie support (24), fixée sur une partie intérieure (17) de la portière de véhicule automobile (7), derrière l'auge de saisie (7).

8. Dispositif d'actionnement selon la revendication 1, **caractérisé en ce que** la plaque de saisie (6) est susceptible de s'écarter par pivotement, à l'encontre d'une force de rappel élastique.

9. Dispositif d'actionnement selon la revendication 1, **caractérisé en ce qu'**un écran de recouvrement (27) est fixé sur la plaque de saisie (6).

10. Dispositif d'actionnement selon la revendication 9, **caractérisé en ce que** la plaque de saisie (6) est munie d'ergots de maintien (29), s'engageant dans des logements (28) de l'écran de recouvrement (27).
